# DEMANDE DE BREVET EUROPEEN

(11) **EP 1 247 933 A1**
(43) Date de publication de la demande: **09.10.2002**
(21) Numéro de dépôt: 02360099.2
(22) Date de dépôt: 22.03.2002
(51) Int. Cl.: E06B 9/17

(54) **Dispositif pour la fixation d'un caisson de volet roulant**

(30) Priorité: 06.04.2001 FR 0104710
(71) Demandeur: Bubendorff Fenetre Société Anonyme, 68300 Saint-Louis (FR)
(72) Inventeur: Sester, Thierry, 68170 Rixheim (FR); Roth, Jean-Marie, 67870 Griesheim pres Molsheim (FR); Blary, Christophe, 68370 Michelbach le Bas (FR)
(74) Mandataire: Rhein, Alain

(57) **Abrégé**

L'invention concerne un dispositif pour la fixation d'un caisson (1) d'un volet roulant (2), au travers de sa sous-face (3), sur un cadre dormant (4) de porte, fenêtre ou similaire (6).

Ce dispositif est caractérisé par le fait qu'il est défini par un plot d'ancrage (8) susceptible d'être monté en rotation sur la sous-face (3) ou, respectivement, ledit cadre dormant (4) et comportant, d'une part, des moyens de commande en rotation (9) et, d'autre part, au moins une tête d'accrochage (10) susceptible d'occuper une position déverrouillée et une position de verrouillage dans laquelle elle est définie apte à coopérer avec des moyens d'accrochage complémentaires (12) que comporte ledit cadre dormant (4), respectivement, ladite sous-face (3).

## Description

L'invention a trait à un dispositif pour la fixation d'un caisson de volet roulant, au travers de sa sous-face, sur un cadre dormant de porte, fenêtre ou analogue.

La présente invention concerne le domaine des volets roulants et plus particulièrement des ensembles blocs porte ou fenêtre-volet roulant.

Il est de plus en plus courant de livrer sur des chantiers de construction d'habitations neuves ou de rénovation des ensembles prémontés constitués, d'une part, d'une menuiserie, du type porte ou fenêtre, et, d'autre part, d'un caisson de volet roulant destiné à surmonter ladite menuiserie, de sorte que ces ensembles peuvent être rapportés, tels que, au niveau de ladite construction, au droit d'une ouverture correspondant à une telle porte, fenêtre ou similaire.

Il est également des cas où ces ensembles sont assemblés en usine, de sorte que le bloc porte ou fenêtre-volet roulant ainsi formé est prévu pour être fixé d'un seul tenant au niveau de ladite ouverture. Toutefois, ces blocs s'avèrent plus encombrants lors de leur transport, sans compter qu'ils forment des ensembles lourds et, finalement, fragiles. En particulier, pour gagner en encombrement lors du transport, il n'est pas rare que de disposer certains d'entre eux tête-bêche, de sorte que le caisson du volet roulant est amené à supporter l'intégralité du poids de la menuiserie.

Quant à la liaison entre ledit caisson de volet roulant et le cadre dormant de la porte ou fenêtre, elle est réalisée actuellement de différentes manières.

Ainsi, il est assez fréquent que d'assurer cette liaison par l'intermédiaire de pattes de fixation rapportées, latéralement, d'une part, sur les montants dudit cadre dormant et, d'autre part, sur les flasques latéraux refermant, à ses extrémités latérales, le caisson.

Il est encore courant de fixer ce caisson de volet roulant au travers de sa sous-face sur ce cadre dormant. Dans ce cas, il est utilisé des vis de fixation traversant ladite sous-face pour venir se loger, plus particulièrement, dans la traverse supérieure du cadre dormant. Ces vis de fixation peuvent être engagées depuis l'intérieur du caisson ou encore depuis l'extérieur, de biais et sur les côtés latéraux de ce dernier.

En fin de compte, si, quelle que soit la solution adoptée pour assurer cette liaison entre un caisson de volet roulant et un cadre dormant, sa mise en oeuvre ne pose guère de difficultés en usine, en particulier cette pose peut être réalisée avec une certaine précision, il n'en est pas de même si cette liaison doit être assurée par le poseur sur le chantier.

A ce propos, l'on observera, tout d'abord, que dans certaines conditions d'implantation la pose de pattes de fixation latéralement sur les montants de ce cadre dormant et des flasques latéraux du caisson peut s'avérer impossible à réaliser, tout comme l'engagement de vis de fixation depuis les extrémités latérales de ce caisson.

Par ailleurs, la mise en place de vis de fixation depuis l'intérieur du caisson n'est possible, habituellement, qu'après déploiement du tablier de ce volet roulant et si cette manoeuvre s'exécute facilement par l'intermédiaire d'un mécanisme d'entraînement manuel, la situation est totalement contraire lorsque ce mécanisme d'entraînement consiste en un moteur électrique. Aussi, il n'est pas rare de devoir démonter tout ou partie des éléments que renferme le caisson. Ceci pose, bien entendu, le problème de leur remontage, avec toutes les erreurs et omissions qui peuvent intervenir à ce moment là et que l'on cherche, précisément, à éviter dans le cadre d'une gestion rigoureuse de la qualité de fabrication en usine.

On notera encore qu'au cours de cette pose du caisson du volet roulant sur le cadre dormant de la porte ou fenêtre, des erreurs de positionnement, susceptibles d'entraver le bon fonctionnement du volet, peuvent intervenir.

L'on connaît également, par le document DE-295 15 077, un dispositif pour la fixation de la sous-face d'un caisson de volet roulant sur la traverse supérieure d'un cadre dormant se présentant sous forme d'une came montée en rotation, par l'intermédiaire d'une vis de fixation, sur ladite traverse supérieure de ce cadre dormant. Au travers d'une rainure de section sensiblement en T que comporte, au niveau de sa face inférieure, ladite sous-face, celle-ci vient s'emboîter sur cette came. Puis, par un déplacement relatif perpendiculaire de cette sous-face par rapport au cadre dormant, il s'ensuit la rotation de la came dont les extrémités viennent, alors, s'engager sous les retours délimitant l'ouverture en face inférieure de la rainure en T précitée.

Evidemment, il convient de disposer d'un espace suffisant, suivant une direction perpendiculaire au plan du cadre dormant, pour pouvoir communiquer à ce caisson de volet roulant le déplacement qui va bien pour passer de la situation dans laquelle il peut se dégager du cadre dormant, dans celle où il lui est rendu solidaire. De plus, il persiste, à tout moment, une incertitude dans le fait de savoir si oui ou non le caisson de volet roulant et, donc sa sous-face, a parfaitement été verrouillé sur le cadre dormant, d'où la présence sous ladite sous-face d'un décrochement formant une butée repère destinée à coopérer avec le cadre dormant et au travers de laquelle le monteur peut, effectivement, s'assurer que le caisson du volet roulant est parfaitement fixé.

Or, la présence obligatoire de cette butée ou tout simplement le déplacement relatif nécessaire pour passer de la position verrouillée à la position déverrouillée du caisson par rapport au cadre dormant, ne permet pas d'imaginer que le dispositif de fixation puisse prendre position n'importe où sur la traverse supérieure du cadre dormant.

En fin de compte, l'objectif visé au travers de la présente invention consiste à répondre aux difficultés ci-dessus. Tout particulièrement, le dispositif de fixation dont il est question doit, dans tous les cas de figure, être accessible pour le rendre actif en vue d'assurer la liaison entre le caisson d'un volet roulant et une menuiserie ou, inversement, inactif dans le but de déposer ledit caisson par rapport au cadre dormant, sans qu'il soit nécessaire de démonter tout ou partie du mécanisme qu'abrite ledit caisson.

Avantageusement, il garantit le bon positionnement du caisson au-dessus du cadre dormant avant qu'intervienne la liaison proprement dite.

En fin de compte, la présente invention se veut à même de répondre aux contraintes précitées et, par conséquent, d'apporter une solution aux inconvénients de l'état de la technique. A cet effet l'invention concerne un dispositif pour la fixation d'un caisson de volet roulant, au travers de sa sous-face, sur un cadre dormant de porte, fenêtre ou similaire, caractérisé par le fait qu'il est défini par un plot d'ancrage susceptible d'être monté en rotation sur la sous-face ou, respectivement, ledit cadre dormant et comportant, d'une part, des moyens de commande en rotation et, d'autre part, au moins une tête d'accrochage susceptible d'occuper une position déverrouillée et une position de verrouillage dans laquelle elle est définie apte à coopérer avec des moyens d'accrochage complémentaires que comporte ledit cadre dormant, respectivement ladite sous-face.

Préférentiellement, le plot d'ancrage se présente sous forme d'un embout se terminant, au moins à une de ses extrémités, par une tête d'accrochage en « T » dont la largeur est inférieure à la largeur de l'ouverture d'une rainure en « T » ménagée, selon le cas, sur le chant du cadre dormant ou au niveau de la sous-face, sachant, par ailleurs, que cette tête comporte, dans une direction préférentiellement perpendiculaire, une longueur supérieure à ladite largeur d'ouverture de la rainure de manière à venir s'étendre, en position de verrouillage dudit plot d'ancrage, sous l'un au moins des retours délimitant, à hauteur de son embouchure, cette ouverture de ladite rainure.

De manière avantageuse, le plot d'ancrage constitue des moyens de compression de la sous-face contre ledit cadre dormant. En somme, en amenant en position de verrouillage ce plot d'ancrage, l'on vient comprimer le joint d'étanchéité que l'on a pour habitude de disposer entre la sous-face du caisson et la traverse du cadre dormant sur laquelle vient reposer ce caisson.

Selon une autre particularité de la présente invention, le plot d'ancrage et, donc, le dispositif de fixation forment une entretoise entre la sous-face du caisson du volet roulant et ledit cadre dormant. Plus précisément, si le verrouillage du plot d'ancrage permet d'assurer une fonction de compression du joint d'étanchéité, en formant une entretoise, non seulement le dispositif autorise l'implantation de ce joint, mais, en outre, il permet de contrôler l'intensité de cette compression.

Avantageusement, lesdits moyens de commande en rotation du plot d'ancrage sont définis par une embase de section sensiblement polygonale ou pourvue, de part et d'autre, de méplats lui permettant d'être entraînée en rotation par une clé plate ou similaire.

Selon un autre mode de réalisation, ledit plot d'ancrage adopte une configuration symétrique par rapport à un plan médian transversal et comporte deux têtes d'accrochage en forme de « T » à chacune des extrémités d'un embout et à même de coopérer, respectivement, avec une rainure en « T » sur le chant du cadre dormant et une autre au niveau de ladite sous-face.

Les avantages qui découlent de la présente invention consistent en ce qu'une liaison entre un caisson de volet roulant et un cadre dormant est obtenue avec une très grande aisance et rapidement comparativement à la pose de vis de fixation. Par ailleurs, la résistance de la liaison mécanique que procure un tel dispositif de fixation, conforme à l'invention, est accrue par rapport aux solutions de l'état de la technique, sans compter qu'il est particulièrement facile et guère pénalisant que de multiplier le nombre de ces dispositifs de fixation au niveau d'une sous-face d'un volet roulant et augmenter ainsi cette résistance.

Evidemment, de tels plots d'ancrage définissant ces dispositifs de fixation garantissent un parfait positionnement du caisson du volet roulant au-dessus du cadre dormant d'une menuiserie.

Finalement, la commande de verrouillage ou de déverrouillage d'un plot d'ancrage ne nécessite pas, préalablement, le démontage de tout ou partie du mécanisme du volet roulant, de sorte que l'on gagne, là encore, en temps de pose, sans compter que l'on réduit considérablement les risques qu'engendrent habituellement de telles opérations de démontage et remontage sur chantier. Evidemment, cette commande ne nécessite aucun déplacement relatif du caisson du volet roulant par rapport au cadre dormant.

Comme déjà sous entendu plus haut, dans la mesure où un tel dispositif de fixation, conforme à l'invention, est susceptible de former une entretoise entre la sous-face d'un caisson et le cadre dormant, il est plus aisé de gérer l'étanchéité entre les deux. En effet, l'on vient contrôler, précisément de cette manière, le jeu entre les deux et, donc, l'intensité de compression du joint d'étanchéité s'étendant entre eux.

A ce propos, au travers de ce jeu, entre la sous-face du caisson d'un volet roulant et un cadre dormant, il est possible d'assurer la ventilation de l'habitation, ce qui se fait, habituellement, au travers d'une ouverture dans l'épaisseur dudit cadre dormant.

L'invention sera mieux comprise à la lecture de la description qui va suivre et au vue du dessin ci-joint se rapportant à un mode de réalisation.

La figure 1 illustre, de manière schématisée, un ensemble bloc-fenêtre plus volet roulant.

La figure 2 est une représentation schématisée partielle et en coupe, en particulier de la sous-face du caisson du volet roulant et de la traverse supérieure du cadre dormant sur laquelle est fixée la précédente par l'intermédiaire d'un dispositif de fixation conforme à l'invention.

La figure 3 est une illustration schématisée et en perspective d'un tel dispositif de fixation selon l'invention.

La figure 4 est une représentation similaire à la figure 3 illustrant un dispositif de fixation selon l'invention, conforme à un autre mode de réalisation.

Comme visible dans la figure 1, la présente invention a trait au domaine des volets roulants et plus particulièrement des ensembles blocs portes ou fenêtres plus volets roulants.

Comme représenté dans cette figure 1, mais aussi dans la figure 2, le caisson 1 d'un tel volet roulant 2 est fixé, au travers de sa sous-face 3, sur le cadre dormant 4 d'une telle porte ou fenêtre 6, plus particulièrement sur la traverse supérieure 5 de cette dernière.

En fait, l'invention concerne un dispositif de fixation 7 destiné à assurer cette liaison entre le caisson 1 et ledit cadre dormant 4. Avantageusement, ce dispositif de fixation 7 est défini par un plot d'ancrage 8 susceptible d'être monté en rotation sur la sous-face 3, un tel plot d'ancrage 8 comportant, d'une part, des moyens de commande en rotation 9 et, d'autre part, au moins une tête d'accrochage 10 à même de coopérer, dans une position angulaire 11 déterminée et visible dans la figure 2, avec des moyens d'accrochage complémentaires 12 que comporte le cadre dormant 4.

D'ores et déjà, il convient d'observer que si, comme cela est décrit ci-dessus et apparaît dans les figures 1 et 2 du dessin ci-joint, il est prévu d'associer à la sous-face 3 le plot d'ancrage 8 correspondant au dispositif de fixation 7, tandis que le cadre dormant 4 reçoit les moyens d'accrochage complémentaires 12, l'homme du métier peut tout à fait imaginer, sans faire preuve d'activité inventive, une conception inverse, consistant à prévoir au niveau de la sous-face 3 les moyens d'accrochage complémentaires 12 avec lesquels sont aptes à coopérer un ou plusieurs plots d'ancrage 8 que l'on vient alors monter en rotation sur le cadre dormant 4. De même, comme il a été représenté dans la figure 4 et tel que cela sera décrit plus en avant dans la description, ce plot d'ancrage 8 peut adopter une configuration symétrique par rapport à un plan médian transversal, de sorte qu'il comporte deux têtes d'accrochage en « T » 10 ;10A disposées tête bêche et à même de coopérer, respectivement, avec une rainure en « T » sur le chant du cadre dormant et une autre au niveau de ladite sous face.

Cependant, de manière à faciliter la compréhension de la présente invention, il sera plus particulièrement fait référence, dans cette description, au mode de réalisation correspondant à la figure 2.

Ainsi, le plot d'ancrage 8 comporte un embout 13 se terminant, à une au moins de ses extrémités, par ladite tête d'accrochage 10, laquelle comporte une largeur 15 inférieure à la largeur 16 de l'ouverture 17 correspondant à une rainure en « T » 18 dont est pourvue, sur son chant 19, le cadre dormant 4, plus particulièrement, la traverse supérieure 5 de ce dernier.

En fait, cette ouverture 17 dans le cadre d'une telle rainure en « T » 18 est bordée de part et/ou d'autre par des retours d'accrochage 20, 21 avec l'un au moins desquels est à même de coopérer la tête 10, puisque celle-ci comporte, par ailleurs, une longueur 22 supérieure à la largeur 16 de l'ouverture 17, tout en étant inférieure à la largeur 23 de la rainure en « T » 18.

L'on comprend bien qu'au travers d'une telle conception et en fonction de la position angulaire conférée au plot d'ancrage 8, la tête d'accrochage 10 est à même de plonger dans la rainure en « T » 18, correspondant aux moyens d'accrochage complémentaires 12, ou, au contraire, l'on peut empêcher cette tête d'accrochage 10 de ressortir de ladite rainure en « T » 18.

A ce propos, le plot d'ancrage 8 constitue des moyens de compression de la sous-face 3 contre ledit cadre dormant 4. Tout particulièrement et selon un mode de réalisation avantageux, la tête d'accrochage 10 est définie de forme sensiblement tronconique sur son côté 27 en regard de l'embout 13 dont elle est solidaire.

Les moyens de commande en rotation 9 peuvent être accessibles intérieurement au caisson 1 ou, au contraire et comme visible dans la figure 2, venir s'intercaler, à la manière d'une entretoise 24, entre ledit cadre dormant 4 et la sous-face 3 de ce caisson 1. Dans l'un et l'autre cas, ces moyens de commande en rotation 9 peuvent emprunter la configuration d'une embase de section préférentiellement polygonale, similaire à une tête d'écrou, ou pourvue, de part et d'autre, de méplats lui permettant d'être entraînée en rotation par une clé plate ou autre. A noter, comme cela apparaîtra plus en avant dans la description, que ces moyens de commande en rotation 9 peuvent encore être définis par l'embout 13 lui-même.

Selon un autre mode de réalisation visible dans la figure 4, ledit plot d'ancrage 8 adopte une configuration symétrique par rapport à un plan médian transversal et comporte à chacune des extrémités d'un embout 13A une tête d'accrochage 10 ; 10A en forme de « T », à même de coopérer, respectivement, avec une rainure en « T » sur le chant du cadre dormant 4 et une autre au niveau de ladite sous-face 3, ces rainures en « T » définissant lesdits moyens d'accrochage complémentaires 12. Là encore, ces têtes d'accrochage 10 ;10A peuvent être conçues de forme tronconique sur leur côté 27 qui les lie à l'embout 13A pour assurer une fonction de compression lorsque le plot d'ancrage 8 est amené en position de verrouillage.

Dans cette configuration et comme déjà indiqué ci-dessus, l'embout 13A est susceptible de définir, en soi, les moyens de commande en rotation 9 de ce plot d'ancrage 8. Par conséquent, à cet embout 13A il peut être conféré une section polygonale, ou encore il peut recevoir de part et d'autre des méplats permettant son entraînement en rotation par l'intermédiaire d'une clé plate ou similaire. De plus, la hauteur en soi de cet embout 13A et, donc, du plot d'ancrage 8, permet à celui-ci de définir ladite entretoise 24.

Plus particulièrement, en formant, ainsi, une entretoise 24 entre la sous-face 3 et le cadre dormant 4, les moyens de commande en rotation 9 d'un tel dispositif de fixation sont accessibles extérieurement au caisson 1, évitant même l'ouverture de la trappe de visite de ce dernier.

L'on peut, toutefois, imaginer, sans sortir du cadre et de l'esprit de la présente invention, que ces moyens de commande en rotation 9 se situent sur la face interne 25 au caisson 1 de la sous-face 3.

Pour en revenir au mode de réalisation plus particulièrement illustré dans la figure 2, le fait que le dispositif de fixation 7 définisse une entretoise 24, entre la sous-face 3 du caisson 1 et le cadre dormant 4, permet de gérer l'espace entre ces éléments pour l'intégration d'un joint d'étanchéité 26. Comme déjà indiqué ci-dessus, la compression de ce joint 26 est assurée par la ou les têtes d'accrochage 10 ;10A au moment du verrouillage.

Ainsi, si la présente invention permet, non seulement, de rendre plus aisé la pose et la dépose d'un caisson de volet roulant par rapport à son cadre dormant qu'il est amené à surmonter, elle permet encore de rendre cette liaison plus performante, tant du point de vue de sa tenue mécanique que de l'étanchéité qu'elle procure au niveau de la jonction.

A ce propos, au travers de cette entretoise 24 et donc du jeu que génère le dispositif de fixation 7, entre le caisson 1 et le cadre dormant 4, il peut être envisagé que d'assurer la ventilation d'une habitation.

En outre, sa conception et sa mise en application s'avèrent d'un coût de revient particulièrement réduit, dans la mesure où un dispositif de fixation 7 sous forme d'un plot d'ancrage 8, comportant au moins une tête d'ancrage 10 en forme de « T », permet de mettre à profit les rainures périphériques que définissent, habituellement sur le chant du cadre dormant 4, les profilés, notamment en matière plastique ou métallique, intervenant pour la réalisation de menuiseries telles que des portes ou fenêtre.

## Revendications

1. Dispositif pour la fixation d'un caisson (1) d'un volet roulant (2), au travers de sa sous-face (3), sur un cadre dormant (4) de porte, fenêtre ou similaire (6), **caractérisé par le fait qu'**il est défini par un plot d'ancrage (8) susceptible d'être monté en rotation sur la sous-face (3) ou, respectivement, ledit cadre dormant (4) et comportant, d'une part, des moyens de commande en rotation (9) et, d'autre part, au moins une tête d'accrochage en « T » (10 ; 10A) susceptible d'occuper une position déverrouillée et une position de verrouillage dans laquelle elle est définie apte à coopérer avec des moyens d'accrochage complémentaires (12) que comporte ledit cadre dormant (4), respectivement, ladite sous-face (3).

2. Dispositif selon la revendication 1, **caractérisé par le fait que** les moyens d'accrochage complémentaires (12) sont définis par une rainure en « T » (18) comportant une ouverture (17) de largeur (16) déterminée bordée de part et/ou d'autre par un retour d'accrochage (20, 21) avec le ou lesquels est à même de coopérer ladite tête d'accrochage (10 ; 10A).

3. Dispositif selon la revendication 2, **caractérisé par le fait que** le plot d'ancrage (8) comporte un embout (13) se terminant, au moins à une de ses extrémités, par une tête d'accrochage en « T » (10 ; 10A), laquelle comporte une largeur (15) inférieure à la largeur (16) de l'ouverture (17) correspondant à la rainure en « T » (18), cette tête d'accrochage (10 ; 10A) comportant, par ailleurs, une longueur (22) supérieure à cette largeur (16) de l'ouverture (17), tout en étant inférieure à la largeur (23) de ladite rainure en « T » (18).

4. Dispositif selon la revendication 3, **caractérisé en ce qu'**un plot d'ancrage (8) adopte une configuration symétrique par rapport à un plan médian transversal (30) et comporte, à chacune des extrémités d'un embout (13A), une tête d'accrochage en forme de « T » (10 ; 10A) à même de coopérer, respectivement, avec une rainure en « T » (18) sur le chant du cadre dormant (4) et une autre au niveau de ladite sous-face (3).

5. Dispositif selon l'une quelconque des revendications précédentes, **caractérisé par le fait que** le plot d'ancrage (8) constitue des moyens de compression de la sous-face (3) contre ledit cadre dormant (4).

6. Dispositif selon la revendication 3 ou 4 et la revendication 5, **caractérisé par le fait que** la tête d'accrochage (10 ; 10A) est défini de forme sensiblement tronconique sur son côté (27) en regard de l'embout (13 ; 13A) dont elle est solidaire.

7. Dispositif selon la revendication 3 ou 4, **caractérisé en ce que** les moyens de commande en rotation (9) sont définis par l'embout (13 ; 13A) présentant une section polygonale ou comportant, de part et d'autre, des méplats lui permettant d'être entraîné en rotation par une clé plate ou similaire.

8. Dispositif selon l'une quelconque des revendications 1 à 4, **caractérisé par le fait que** les moyens de commande en rotation (9) sont définis par une embase de section préférentiellement polygonale ou pourvue, de part et d'autre, de méplats lui permettant d'être entraîné en rotation par une clé plate ou similaire.

9. Dispositif selon l'une quelconque des revendications précédentes, **caractérisé par le fait qu'**il définit une entretoise (24) entre la sous-face (3) et le cadre dormant (4).

10. Dispositif selon la revendication 9, **caractérisé par le fait qu'**il définit un jeu entre la sous-face (3) et le cadre dormant (4), en vue d'assurer une ventilation.
